# EUROPÄISCHE PATENTSCHRIFT

(11) **EP 0 602 087 B1**
(45) Veröffentlichungstag und Bekanntmachung des Hinweises auf die Patenterteilung: **06.03.1996**
(21) Anmeldenummer: 92918212.9
(22) Anmeldetag: 27.08.1992
(51) Int. Cl.: G03G 15/00

(54) **ELEKTROFOTOGRAFISCHES SIMULTAN-DOPPELDRUCKSYSTEM**
ELECTROPHOTOGRAPHIC SIMULTANEOUS DOUBLE PRINTING SYSTEM
SYSTEME ELECTROPHOTOGRAPHIQUE D'IMPRESSION SIMULTANEE DOUBLE FACE

(30) Priorität: 03.09.1991 DE 4129277
(43) Veröffentlichungstag der Anmeldung: 22.06.1994
(73) Patentinhaber: Siemens Nixdorf Informationssysteme Aktiengesellschaft, D-33102 Paderborn (DE)
(72) Erfinder: WÄCHTLER, Rudolf, D-8251 Hohenpolding (DE)
(74) Vertreter: Fuchs, Franz-Josef, Dr.-Ing.
(86) Internationale Anmeldenummer: DE9200716
(87) Internationale Veröffentlichungsnummer: WO9305447

(56) Entgegenhaltungen:
- EP-A- 0 154 695
- EP-A- 0 222 224
- EP-A- 0 392 632
- EP-A- 0 478 820
- US-A- 4 552 449
- Patent Abstracts of Japan, Band 10, Nr 300, P506, Zusammenfassung von JP 61-117582.

## Beschreibung

Die Erfindung betrifft ein Druck- oder Kopiergerät mit zwei Transferbändern zum gleichzeitigen Bedrucken der Vorder- und Rückseite eines Aufzeichnungsträgers.

Druck- oder Kopiergeräte der genannten Art sind z. B. aus der US-A-4 477 176 und der US-A-4 537 493 bekannt. Dabei handelt es sich um elektrofotografische Einrichtungen mit einem Fotoleiter, auf dem mindestens zwei Ladungsbilder hintereinander angeordnet werden können und die eine Umdruckstation mit zugehöriger Einzelblattpositioniereinrichtung (Wendeeinrichtung) aufweist, die es ermöglicht, die elektrofotografische Druckeinrichtung in zwei Betriebsarten zu betreiben und zwar in einer ersten Betriebsart, bei der die auf dem Ladungsbildträger hintereinander angeordneten eingefärbten Tonerbilder übereinander oder nebeneinander auf einer Seite des Einzelblattes angeordnet werden und einer zweiten Betriebsart, bei der die Folge der auf dem Ladungsbildträger befindlichen Tonerbilder auf der Vorder- und Rückseite des Einzelblattes angeordnet wird. Die Fixierung der Tonerbilder auf den Einzelblättern erfolgt mit Hilfe einer Walzenfixierstation unter Anwendung von Druck und hohen Temperaturen.

In der Betriebsart Duplexdruck, bei der auf jeder Seite des Einzelblattes ein Tonerbild angeordnet ist, erfolgt die Fixierung der Vorder- und Rückseite gleichzeitig. Hierzu muß das einseitig bedruckte Einzelblatt gewendet und erneut auf der anderen Seite bedruckt werden und anschließend wird es berührungslos zur Walzenfixierstation, z. B. über ein Luftkissen gefördert. Dies erfordert einen sehr hohen mechanischen Aufwand, wenn bei großem Bedruckstoffspektrum eine hohe Betriebssicherheit gewährleistet werden soll.

Aus der EP-B-0 154 695 ist ein nichtmechanisches Druck- oder Kopiergerät für Mehrfarben- und Rückseitendruck bekannt, das aus mehreren hintereinander angeordneten Geräten besteht, die gleichzeitig betrieben werden, zwischen den Geräten ist eine umschaltbare Umlenkeinrichtung für die Papierbahn angeordnet.

Das Hintereinanderschalten von mehreren kompletten Drucksystemen ist aufwendig.

Es sind weiterhin aus der US-A-2 990 278 oder der GB-A-2 040 226 elektrofotografische Druckeinrichtungen bekannt, bei denen mit Hilfe einer Belichtungseinrichtung auf einem Fotoleiter zeichenabhängig Ladungsbilder erzeugt und einer Entwicklerstation zugeführt werden. Das entwickelte Ladungsbild wird dann mit Hilfe eines bandförmigen Transferelementes durch Druck mechanisch von dem Fotoleiter abgehoben und auf einen Aufzeichnungsträger übertragen. Um das Tonerbild auf dem Aufzeichnungsträger fixieren zu können, wird das Tonerbild auf dem bandförmigen Transferelement mit Hilfe einer Heizeinrichtung erhitzt und das erhitzte Tonerbild über eine Walzenanordnung durch Druck und Wärme auf den Aufzeichnungsträger aufgebracht. Nach dem Umdruck des Tonerbildes auf den Aufzeichnungsträger wird der Zwischenträger in einer Reinigungsstation von anhaftendem Toner gereinigt.

Aus der Literaturstelle Patent Abstract of Japan, vol. 10, no. 300 (P-506); Zusammenfassung von JP-A-61-117582 ist ein elektrofotografisches Einzelblatt-Kopiergerät zur Erzeugung von Duplexdruck bekannt. Das Kopiergerät enthält eine Fotoleitertrommel auf der hintereinander Vorder- und Rückseitentonerbilder erzeugt werden. Zwei an die Fotoleitertrommel wechselweise anschwenkbare, jeweils eine Heizwalze umschlingende Transferbänder übernehmen das Vorder-und Rückseitentonerbild. Dabei sind die von den Transferbändern umschlungenen Heizwalzen einen Umdruckbereich bildend aufeinander preßbar angeordnet. Nach der Übernahme der Tonerbilder werden die Transferbänder von der Fotoleitertrommel abgeschwenkt und die Tonerbilder gleichzeitig auf ein zwischen den Heizwalzen hindurchgeführtes Einzelblatt übertragen.

Aufgabe der Erfindung ist es ein Druck- oder Kopiergerät bereitzustellen, mit dem ein kontinuierliches zweiseitiges Bedrucken des Aufzeichnungsträgers in einem Arbeitsgang möglich ist.

Diese Aufgabe wird bei einem Druck- oder Kopiergerät der eingangs genannten Art gemäß den Merkmalen des ersten Patentanspruches gelöst.

Vorteilhafte Weiterbildungen der Erfindung sind in den Unteransprüchen gekennzeichnet.

Durch die Verwendung eines Zwischenträgers, z. B. einer Fotoleitertrommel auf der nebeneinander der Vorder- und der Rückseite des Aufzeichnungsträgers zugeordnete Tonerbilder aufgebracht werden, sowie durch die Anordnung von zwei Transferbändern mit entsprechender Umlenkung kann der Aufzeichnungsträger gleichzeitig auf der Vorder- und auf der Rückseite bedruckt werden.

Das Gerät ist dabei sowohl zur Verarbeitung von Einzelblättern als auch von Endlospapier geeignet. Da nur ein Drucksystem benötigt wird, ist das Gerät besonders ökonomisch und zuverlässig. Es kann mit hoher Geschwindigkeit betrieben werden. Der Aufzeichnungsträger durchläuft nur einmal die Warmfixierstation. Damit wird der Aufzeichnungsträger thermisch nur gering belastet und nicht verformt. Das gesamte Gerät ist kompakt und platzsparend aufgebaut. Durch den geringen Druckabstand beim Erzeugen des Tonerbildes zwischen Vorder- und Rückseite resultiert ein geringer Speicherbedarf für die Bilderzeugung. Damit ist auch eine mechanische Zwischenspeicherung über eine Verlängerung des Transferbandes möglich.

Ausführungsformen der Erfindung sind in den Zeichnungen dargestellt und werden im folgenden beispielsweise näher beschrieben. Es zeigen
Figur 1 eine schematische Darstellung eines elektrofotografischen Druckgerätes zum gleichzeitigen Bedrucken der Vorder-und Rückseite eines Aufzeichnungsträgers und
Figur 2 eine schematische Darstellung desselben Gerätes mit einer das Transferband verlängernden Auslenkeinrichtung zum mechanischen Zwischenspeichern der Tonerbilder.

Ein in der Figur 1 schematisch dargestelltes elektrofotografisches Druckgerät enthält als Zwischenträger 10 eine Fotoleitertrommel. Anstelle der Fotoleitertrommel läßt sich jedoch auch ein bandförmiger Zwischenträger, z.B. ein OPC-Band verwenden. Um den Zwischenträger 10 gruppieren sich die verschiedenen Aggregate für den elektrofotografischen Prozeß. Diese sind im wesentlichen: Eine Ladeeinrichtung 11 in Form eines Ladekorotrons zum Aufladen des Zwischenträgers 10; ein Zeichengenerator 12 mit einem Leuchtdiodenkamm zum zeichenabhängigen Belichten des Zwischenträgers 10; eine Entwicklerstation 13 zum Einfärben des zeichenabhängig entladenen Ladungsbildes auf dem Zwischenträger 10 mit Hilfe von Toner. Zum Entfernen des Resttoners nach der Entwicklung und dem Umdruck ist eine Reinigungsstation 14 vorgesehen, mit darin integrierter Reinigungsbürste mit zugehöriger Absaugeinrichtung sowie einer Entladeeinrichtung. Der Zwischenträger 10 (Fotoleitertrommel) wird elektromotorisch angetrieben und im Druckbetrieb in Pfeilrichtung bewegt.

Weiterhin enthält die Druckeinrichtung zwei nebeneinander angeordnete Transferbänder T1 und T2, die dazu dienen, auf dem Fotoleiter 10 erzeugte Tonerbilder auf einen Aufzeichnungsträger 15 zu übertragen. Die Transferbänder T1 und T2 können aus einem temperaturbeständigen Trägergewebe, z. B. aus Glasfasern oder ähnlichen Stoffen mit darauf angeordneter elastischer Deckschicht aus einem Elastomer bestehen. Sie sind dabei so geführt, daß die elastische Deckschicht dem Zwischenträger 10 zugewandt ist. Beide Transferbänder T1 und T2 werden elektromotorisch angetrieben und sind an die Fotoleitertrommel 10 an- und abschwenkbar ausgestaltet. Bei dem dargestellten Ausführungsbeispiel werden sie gemeinsam an- und abgeschwenkt, es ist jedoch auch möglich, sie getrennt an- und abschwenkbar auszugestalten. Um dieses An- und Abschwenken zu bewerkstelligen, sind beide Transferbänder T1 und T2 über zwei schwenkbar angeordnete Führungswalzen 16 geführt.

Die Übertragung der auf dem Zwischenträger 10 erzeugten Tonerbilder auf die bandförmigen Transferelemente T1 und T2 erfolgt bei dem dargestellten Ausführungsbeispiel durch elektrostatischen Transfer. Es ist jedoch auch möglich, diese Übertragung rein mechanisch durch Andruck und Abwälzung zu erzeugen. Bei dem elektrostatischen Transfer erfolgt eine elektrostatische Aufladung der Bandoberfläche unmittelbar vor dem Transferbereich an der Fotoleitertrommel 10 mittels einer Ladestation 17, die beispielsweise aus einem Korotron bestehen kann. Aufgrund der im wesentlichen elektrostatischen Transferwirkung sind lediglich sehr geringe Kräfte und Kontaktzonen zwischen dem Fotoleiter 10 (Zwischenträger) und den Transferbändern T1 und T2 notwendig. Hierdurch wird eine übermäßige Erhitzung des Fotoleiters vermieden. Die so auf die Transferbänder T1 und T2 übertragenen Tonerbilder werden beispielsweise mit Hilfe einer Infrarotheizeinrichtung 18 bis zum klebrigen Zustand der Tonerbilder erwärmt. Danach werden sie in einer Umdruck- und Fixierstation 19 auf den Aufzeichnungsträger 15 übertragen. Die Umdruck- und Fixierstation 19 dient sowohl als Umdruckstation als auch als Fixierstation. Zu diesem Zwecke enthält sie zwei Walzen, nämlich eine obere Walze 20 und eine untere Walze 21. Das zum Bedrucken der Vorderseite des Aufzeichnungsträgers 15 dienende Transferband T1 ist dabei über die untere Walze 21 geführt, das zum Bedrucken der Rückseite des Aufzeichnungsträgers 15 dienende Transferband T2 über die obere Walze 20. Die Walzen 20 und 21 sind elastisch gelagert und weisen jeweils eine Heizeinrichtung, z. B. in Form eines Strahlers, auf. Bei entsprechend ausreichender Dimensionierung ist es auch möglich nur eine Walze zu beheizen.

Um nach dem Bedrucken des Aufzeichnungsträgers 15 die Transferbänder T1 und T2 von anhaftendem Resttoner reinigen zu können, werden die Transferbänder T1 und T2 über Reinigungswalzen 22 geführt. Eine in Bewegungsrichtung der Transferbänder T1 und T2 den Reinigungswalzen 22 nachgeordnete Ladestation 23 entlädt die Transferbänder T1 und T2, ehe sie über die Ladestation 17 erneut auf einen definierten Ladezustand gebracht werden.

Mit der dargestellten elektrofotografischen Druckeinrichtung ist es nun möglich gleichzeitig die Vorder- und Rückseite eines Aufzeichnungsträgers 15 zu bedrucken. Der Aufzeichnungsträger 15 kann dabei aus einem Einzelblatt oder aus Endlospapier bestehen. Weiterhin ist anzumerken, daß die Begriffe Vorder- und Rückseite allein als Relativbezeichnungen für die beiden Seiten des Aufzeichnungsträgers 15 dienen sollen, sie sind austauschbar.

Zu diesem Zwecke sind die Transferbänder T1 und T2 nebeneinander angeordnet. Das Transferband T1 ist der Vorderseite (in diesem Fall der Unterseite) des Aufzeichnungsträgers 15 zugeordnet und das Transferband T2 der Rückseite (in diesem Fall der Oberseite) des Aufzeichnungsträgers 15 zugeordnet. Damit dieses simultane Bedrucken des Aufzeichnungsträgers 15 in der Umdruck- und Fixierstation 19 erfolgen kann, wird das der Rückseite zugeordnete Transferband T2 über eine Umlenkeinrichtung 24 geführt. Die Umlenkeinrichtung 24 besteht aus einer Zufuhrumlenkeinrichtung 24/1 und einer Rückführumlenkeinrichtung 24/2. Beide Umlenkeinrichtungen 24/1 und 24/2 weisen zwei zueinander im Winkel angeordnete Umlenkelemente 25 und 26 auf, wobei das Transferband T2 derart über die Umlenkelemente geführt wird, daß nur die nichtbetonerte Seite des Transferbandes die Umlenkelemente berührt. Die Umlenkelemente 25 und 26 können z. B. aus Stangen oder aus beweglich gelagerten Walzen bestehen. Sie sollten bezüglich ihres Radius so bemessen sein, daß der auf dem Transferband T2 haftende Toner nicht durch einen zu scharfen Umlenkwinkel abgesprengt wird. Die Umlenkelemente 24/1 und 24/2 sind bezüglich der Lage ihrer Umlenkelemente 25 und 26 so ausgelegt, daß das Transferband T2, das die obere Walze 20 umschlingt, exakt über dem die untere Walze 21 umschlingenden Transferband T1 positioniert ist. Durch die Führung der Transferbänder T1 und T2 wird erreicht, daß sich beide Transferbänder T1 und T2 im Bereich der Umdruck- und Fixierstation 19 in gleicher Richtung (Pfeilrichtung) bewegen, so daß sie gleichzeitig die Vorder-und die Rückseite des Aufzeichnungsträgers 15 bedrucken können. Der Aufzeichnungsträger 15 wird dabei in Pfeilrichtung durch die Umdruck- und Fixierstation hindurchgeführt.

Durch die unterschiedliche Transportlänge der Transferbänder T1 und T2 ist es notwendig, zu unterschiedlichen Zeitpunkten auf den Transferbändern T1 und T2 die der Vorder- und Rückseite des Aufzeichnungsträgers zugeordneten Tonerbilder zu erzeugen. Dies kann entsprechend der Darstellung der Figur 1 mit Hilfe der Druckersteuerung erfolgen. Die Druckersteuerung besteht dabei schematisch aus einer Zentraleinheit CPU, einem Seitenspeicher SP, der z. B. unterteilt ist in einen Speicherbereich für Vorderseiten VS und einen Speicherbereich für Rückseiten RS sowie einer Datensteuereinheit DC. Sämtliche Einheiten der Steuerung sind über ein BUS-System untereinander und mit dem Zeichengenerator 12 verbunden.

Die Erzeugung der Vorder- und Rückseitentonerbilder auf der Fotoleitertrommel 10 und damit auf den Transferbändern T1 und T2 erfolgt durch entsprechende Datenaufbereitung über die Datensteuereinrichtung DC, wobei die Daten ausgehend von einer Datenquelle (HOST) z. B. einem externen Datenspeicher über eine Schnittstelle der Datensteuereinrichtung DC zugeführt werden. Die Daten der einzelnen zu bedruckenden Seiten werden dabei im Seitenspeicher SP abgelegt und zwar beispielsweise getrennt nach Vorderseite VS und Rückseite RS in entsprechenden Speicherbereichen. Soll nun eine Folge von Aufzeichnungsträgern 15 bedruckt werden, so ist es infolge der unterschiedlichen Laufzeiten der auf den Transferbändern T1 und T2 angeordneten Tonerbildern bis zum Erreichen der Umdruck-und Fixierstation 19 notwendig, die Tonerbilder für die Rückseite und die Vorderseite zeitlich gestaffelt auf dem Zwischenträger 10 zu erzeugen. Geht man beispielsweise davon aus, daß die Länge des Transferbandes zum Bedrucken der Vorderseite so bemessen ist, daß auf dem Transferband T1 ein vollständiges Tonerbild einer Seite erzeugt werden kann, ehe das Tonerbild die Umdruck- und Fixierstation 19 erreicht und geht man weiterhin davon aus, daß das Transferband T2 bezüglich seiner Länge zwischen Umdruck- und Fixierstation 19 und Zwischenträger 10 so bemessen ist, daß es zwei Tonerbilder aufnehmen kann ehe das erste Tonerbild die Umdruck- und Fixierstation 19 erreicht, so ist es notwendig, zunächst über den Zwischenträger 10 auf dem Transferband für die Rückseite T2, das Rückseitentonerbild für den ersten Aufzeichnungsträger der Folge von zwei zugeführten Aufzeichnungsträgern 15 zu erzeugen. Danach erfolgt die Erzeugung des Rückseitentonerbildes für den zweiten Aufzeichnungsträgers auf dem Transferband T2 und gleichzeitig die Erzeugung des Vorderseitentonerbildes für den ersten Aufzeichnungsträgers auf dem Transferband T1. Durch diesen zeitlichen Versatz der Tonerbilderzeugung auf dem Zwischenträger 10 erreichen die den jeweiligen Aufzeichnungsträger zugeordneten Vorder- und Rückseitentonerbilder gleichzeitig die Umdruck-und Fixierstation 19 und werden dort gleichzeitig auf den entsprechenden Aufzeichnungsträger 15 übertragen.

Diese Tonerbildsynchronisation kann entsprechend einem Ausführungsbeispiel der Figur 2 auch dadurch erreicht werden, daß man das Transferband T1 über eine Auslenkwalze 27 entsprechend auslenkt und dadurch die Förderlänge des Transferbandes für die Vorderseite T1 zwischen Zwischenträger 10 und Umdruck- und Fixierstation 19 der Förderlänge des Transferbandes für die Rückseite T2 zwischen Zwischenträger 10 und Umdruck- und Fixierstation 19 anpaßt. In diesem Falle ist eine gleichzeitige Erzeugung der Tonerbilder für die Vorder- und Rückseite eines zugeordneten Aufzeichnungsträgers auf der Fotoleitertrommel 10 möglich. Einer zeitversetzten Aufbereitung der Daten für die einzelnen zu erzeugenden Tonerbilder über die Steuerung des Gerätes bedarf es in diesem Falle nicht.

Bei dem in den Figuren 1 und 2 dargestellten Ausführungsbeispiel der elektrofotografischen Druckeinrichtung wird eine kombinierte Umdruck- und Fixierstation 19 verwendet. Es ist jedoch auch möglich die Fixierstation von der Umdruckstation zu trennen. In diesem Falle würden die Walzen 20 und 21 als unbeheizte drehbare Walzen allein zum Umdruck der Tonerbilder auf dem Aufzeichnungsträger dienen. Zum Fixieren der umgedruckten Tonerbilder auf dem Aufzeichnungsträger wäre dann eine zusätzliche in Papiertransportrichtung (Pfeil) nachgeordnete Fixierstation notwendig. Diese Fixierstation könnte ebenfalls als Thermo-Druckfixierstation ausgebildet sein oder z. B. aus einer Blitzfixierstation oder einer Thermofixierstation.

Weiterhin ist es denkbar anstelle der drehbaren Walzen 20 und 21 Umlenkelemente in Form von federnd gelagerten glattpolierten Halbschalen oder ähnlichen Elementen zu verwenden.

### Bezugszeichenliste

- 10: Zwischenträger, Fotoleitertrommel
- 11: Ladeeinrichtung, Korotron
- 12: Zeichengenerator
- 13: Entwicklerstation
- 14: Reinigungsstation
- T1: Transferband (Vorderseite, Vorderseitentransferband)
- T2: Transferband (Rückseite, Rückseitentransferband)
- 15: Aufzeichnungsträger (Endlospapier, Einzelblätter)
- 16: Führungswalzen
- 17: Ladestation
- 18: Infrarotheizeinrichtung
- 19: Umdruck- und Fixierstation, Umdruckstation
- 20: obere Walze, oberes Umlenkelement
- 21: untere Walze, unteres Umlenkelement
- 22: Reinigungswalze
- 23: Ladestation
- 24: Umlenkeinrichtung
- 24/1: Zuführumlenkeinrichtung
- 24/2: Rückführumlenkeinrichtung
- 25, 26: Umlenkelement
- ZPU: Zentraleinheit
- SP: Seitenspeicher
- DC: Datensteuereinrichtung
- BUS: Daten-Bussystem
- HOST: Datenquelle, externe EDV
- 27: Auslenkwalze, Auslenkelement

## Patentansprüche

1. Druck- oder Kopiergerät mit
- einem Zwischenträger (10) mit zugeordneter Aufzeichnungs- und Entwicklerstation (12, 13) zur Aufnahme eines einer Vorderseite eines Aufzeichnungsträgers (15) zugeordneten Vorderseiten-Tonerbildes in einem Vorderseitenbereich und zur Aufnahme eines einer Rückseite des Aufzeichnungsträgers (15) zugeordneten RückseitenTonerbildes in einem Rückseitenbereich, wobei die Bereiche auf dem Zwischenträger (10) quer zur Bewegungsrichtung des Zwischenträgers (10) nebeneinander angeordnet sind,
- einer Umdruckeinrichtung (19) mit einem oberen (20) und einem unteren (21) Umlenkelement,
- einem das untere Umlenkelement (21) umschlingenden, mit dem Vorderseitenbereich des Zwischenträgers (15) gekoppelten Vorderseiten-Transferband (T1),
- einem das obere Umlenkelement (20) umschlingenden, mit dem Rückseitenbereich des Zwischenträgers (10) gekoppelten Rückseiten-Transferband (T2), wobei das Rückseitentransferband (T2) über eine das Rückseiten-transferband (T2) in der Bandebene, quer zur Bewegungsrichtung des Rückseitentransferbandes (T2) versetzende Umlenkeinrichtung (24) geführt wird, derart, daß die Transferbänder (T1, T2) in der Umdruckeinrichtung (19) einander gegenüberliegen und so gleichzeitig den zwischen den Transferbändern (T1, T2) in der Umdruckeinrichtung (19) hindurchgeführten Aufzeichnungsträger (15) bedrucken und mit
- Mitteln (19) zum Fixieren der auf den Aufzeichnungsträger (15) übertragenen Tonerbilder.

2. Druck- oder Kopiergerät nach Anspruch 1 mit Umlenkelementen (20,21), die als Walzen ausgebildet sind.

3. Druck- oder Kopiergerät nach Anspruch 1 mit einer Umdruck- und Fixiereinrichtung (19) die als Umlenkelemente Walzen (20, 21) aufweist, von denen mindestens eine beheizt ist.

4. Druck- oder Kopiergerät nach einem der Ansprüche 1 oder 2 mit einer in Transportrichtung des Aufzeichnungsträgers (15) der Umdruckeinrichtung (19) nachgeordneten Fixiereinrichtung mit zwei beidseitig des Aufzeichnungsträgers angreifenden Fixierwalzen von denen mindestens eine beheizt ist.

5. Druck- oder Kopiergerät nach einem der Ansprüche 1 bis 4 mit einer dem Vorderseiten-Transferband (T1) zugeordneten Auslenkeinrichtung (27) für das Transferband (T1) zur Anpassung der Förderlänge des Transferbandes (T1) und als mechanischer Zwischenspeicher für die Tonerbilder.

6. Druck- oder Kopiergerät nach einem der Ansprüche 1 bis 5 mit an den Zwischenträger (10) an- und abschwenkbar ausgestalteten Transferbändern (T1, T2).

7. Druck- oder Kopiergerät nach einem der Ansprüche 1 bis 6 mit einer Umlenkeinrichtung (24) für das Rückseiten-transferband (T2), wobei die Umlenkeinrichtung (24) aufweist: eine Zuführumlenkeinrichtung (24/1) und eine Rückführumlenkeinrichtung (24/2), mit jeweils im Winkel zueinander angeordneten Umlenkelementen (25, 26), die das Transferband (T2) über dessen nichtbetonerte Seite führen.

## Claims

1. Printing or copying device having
- an intermediate carrier (10) with an assigned recording and developer station (12, 13) for receiving a verso toner image assigned to a verso of a recording medium (15) in a verso region and for receiving a recto toner image assigned to a recto of the recording medium (15) in a recto region, the regions being arranged adjacently on the intermediate carrier (10) transversely relative to the direction of movement of the intermediate carrier (10),
- a transfer printing device (19) having an upper (20) and a lower (21) deflection element,
- a verso transfer ribbon (T1) which is wrapped around the lower deflection element (21) and is coupled with the verso region of the intermediate carrier (10),
- a recto transfer ribbon (T2) which is wrapped around the upper deflection element (20) and is coupled with the recto region of the intermediate carrier (10), the recto transfer ribbon (T2) being guided over a deflection device (24), which offsets the recto transfer ribbon (T2) in the ribbon plane transversely relative to the direction of movement of the recto transfer ribbon (T2), in such a way that the transfer ribbons (T1, T2) are located opposite one another in the transfer printing device (19) and thus simultaneously print the recording medium (15) which is fed between the transfer ribbons (T1, T2) in the transfer printing device (19), and having
- means (19) for fusing the toner images transferred onto the recording medium (15).

2. Printing or copying device according to Claim 1, having deflection elements (20, 21) which are designed as rollers.

3. Printing or copying device according to Claim 1, having a transfer printing and fuser device (19) which has rollers (20, 21) as deflection elements, at least one of which is heated.

4. Printing or copying device according to either of Claims 1 or 2, having a fuser device which is arranged downstream of the transfer printing device (19) in the transporting direction of the recording medium (15) and has two fuser rollers which act on both sides of the recording medium, and at least one of which is heated.

5. Printing or copying device according to any of Claims 1 to 4, having a deflection device (27) for the transfer ribbon (T1), assigned to the verso transfer ribbon (T1), for matching the conveying length of the transfer ribbon (T1) and as a mechanical intermediate storage for the toner images.

6. Printing or copying device according to any of Claims 1 to 5, having transfer ribbons (T1, T2) which are designed so that they can be pivoted against and away from the intermediate carrier (10).

7. Printing or copying device according to any of Claims 1 to 6, having a deflection device (24) for the recto transfer ribbon (T2), the deflection device (24) having: a feed deflection device (24/1) and a return deflection device (24/2), each having deflection elements (25, 26) which are arranged at an angle to one another and which guide the transfer ribbon (T2) via its side to which no toner has been applied.

## Revendications

1. Appareil imprimeur ou copieur comprenant
- un support intermédiaire (10) auquel est associée une station d'enregistrements et de développement (12, 13) pour recevoir une image toner recto associée à un côté recto d'un support d'enregistrements (15) dans une zone réservée au recto et pour recevoir une image toner verso associée à un côté verso du support d'enregistrements (15) dans une zone réservée au verso, les zones sur le support intermédiaire (10) étant situées les unes à côté des autres perpendiculairement à la direction du mouvement du support intermédiaire (10),
- un dispositif de réimpression (19) comprenant un élément de renvoi supérieur (20) et un élément de renvoi inférieur (21),
- une bande de transfert pour le recto (T1) couplée à la zone réservée au recto du support intermédiaire (15), entourant l'élément de renvoi inférieur (21),
- une bande de transfert pour le verso (T2) couplée à la zone réservée au verso du support intermédiaire (10), entourant l'élément de renvoi supérieur (20), la bande de transfert verso (T2) passant sur un dispositif de renvoi (24) qui déplace la bande de transfert verso (T2) dans le plan de la bande, transversalement à la direction du mouvement de la bande de transfert verso (T2), de manière à ce que les bandes de transfert (T1, T2) soient situées l'une en face de l'autre dans le dispositif de réimpression (19) et impriment simultanément le support d'enregistrements (15) inséré entre les bandes de transfert (T1, T2) dans le dispositif de réimpression (19), et comprenant
- des moyens (19) pour fixer les images toner transférées sur le support d'enregistrements (15).

2. Appareil imprimeur ou copieur selon la revendication 1, comprenant des éléments de renvoi (20, 21) qui sont exécutés en tant que cylindres.

3. Appareil imprimeur ou copieur selon la revendication 1, comprenant un dispositif de réimpression et de fixage (19) qui est pourvu, en tant qu'éléments de renvoi, de cylindres (20, 21) dont au moins un est chauffé.

4. Appareil imprimeur ou copieur selon l'une des revendications 1 ou 2, comprenant une station de fixage située après la station de réimpression (19) dans la direction de transport du support d'enregistrements (15) et pourvue de deux cylindres de fixage attaquant les deux côtés du support d'enregistrements et dont au moins un est chauffé.

5. Appareil imprimeur ou copieur selon l'une des revendications 1 à 4, comprenant un dispositif de déviation (27) pour la bande de transfert (T1), associé à la bande de transfert pour le recto (T1), en vue d'adapter la longueur de transport de la bande de transfert (T1) et en tant que stockage intermédiaire mécanique pour les images toner.

6. Appareil imprimeur ou copieur selon l'une des revendications 1 à 5, comprenant des bandes de transfert (T1, T2) exécutées de manière à pouvoir être rapprochées ou éloignées du support intermédiaire (10).

7. Appareil imprimeur ou copieur selon l'une des revendications 1 à 6, comprenant un dispositif de renvoi (24) pour la bande de transfert correspondant au verso (T2), le dispositif de renvoi (24) comprenant : un dispositif de renvoi d'arrivée (24/1) et un dispositif de renvoi de retour (24/2) pourvus respectivement d'éléments de renvoi (25, 26) disposés de manière à former un angle l'un par rapport à l'autre, qui guident la bande de transfert (T2) sur sa face ne portant pas de toner.
